# EUROPÄISCHE PATENTSCHRIFT

(11) **EP 2 630 019 B1**
(45) Veröffentlichungstag und Bekanntmachung des Hinweises auf die Patenterteilung: **22.03.2017**
(21) Anmeldenummer: 11775753.4
(22) Anmeldetag: 13.10.2011
(51) Int. Cl.: B61C 17/12

(54) **VERFAHREN ZUM ENTRIEGELN EINER MIT EINEM BEDIENHEBEL VERSEHENEN BEDIENEINRICHTUNG EINES TRIEBFAHRZEUGS UND ENTRIEGELUNGSVORRICHTUNG FÜR DIE BEDIENEINRICHTUNG**
METHOD FOR UNLOCKING AN OPERATING DEVICE OF A TRACTION VEHICLE, THE DEVICE BEING PROVIDED WITH AN OPERATING LEVER, AND UNLOCKING UNIT FOR THE OPERATING DEVICE
PROCÉDÉ POUR DÉVERROUILLER UN APPAREIL DE COMMANDE POURVU D'UN LEVIER DE COMMANDE D'UN VÉHICULE AUTOMOTEUR ET DISPOSITIF DE DÉVERROUILLAGE POUR UN APPAREIL DE COMMANDE

(30) Priorität: 21.10.2010 DE 102010042754
(43) Veröffentlichungstag der Anmeldung: 28.08.2013
(73) Patentinhaber: Siemens Aktiengesellschaft, 80333 München (DE)
(72) Erfinder: WEBER, Matthias Alexander, 91052 Erlangen (DE)
(86) Internationale Anmeldenummer: PCT/EP2011/067849
(87) Internationale Veröffentlichungsnummer: WO 2012/052339

(56) Entgegenhaltungen:
- EP-A2- 1 207 321
- EP-A2- 1 400 426
- WO-A1-2008/009443
- DE-U1- 9 402 338

## Beschreibung

Verfahren zum Entriegeln einer mit einem Bedienhebel versehenen Bedieneinrichtung eines Triebfahrzeugs oder Triebfahrzeug. Ein solches Verfahren oder Triebfahrzeug ist z.B. aus WO 2008/009443 A1 bekannt.

Zugkraftsollwertsteller sowie kombinierte Fahr-Bremshebel einer Bedieneinrichtung eines Triebfahrzeugs weisen bekanntlich mehrere verschiedene Einstellbereiche auf. Ein Bereich, in den der Bedienhebel schwenkbar ist, stellt einen Bereich zum Erzeugen von Zugsollkraftwerten dar. Dabei ist es beim Betätigungswechsel in diesen Bereich erforderlich, dass der Führer des Triebfahrzeugs eine ergänzende willentliche Handlung vornimmt, beispielsweise den Bedienhebel auch nach unten drückt. Dies dient vor allem bei Fahrzeugstillstand dazu, ein ungewolltes Anfahren zu verhindern. Darüber hinaus muss der Führer des Triebfahrzeugs auch während der Fahrt den Entriegelungsvorgang öfter jedes Mal dann wiederholen, wenn er nach einem Abbremsen Zugkraft generieren will.

Der Erfindung liegt die Aufgabe zugrunde, ein Verfahren vorzuschlagen, das eine vergleichsweise gute ergonomische Fahrzeugbedienung durch den Führer eines Triebfahrzeugs ermöglicht.

Zur Lösung dieser Aufgabe dient ein Verfahren zum Entriegeln einer mit einem Bedienhebel versehenen Bedieneinrichtung eines Triebfahrzeugs für den Betriebsübergangszustand von Abbremsen auf Beschleunigen, bei dem erfindungsgemäß die Geschwindigkeit des Triebfahrzeugs gemessen wird und bei einer Geschwindigkeit des Schienenfahrzeugs ungleich Null die Bedieneinrichtung selbsttätig entriegelt wird.

Eine wesentlicher Vorteil des erfindungsgemäßen Verfahrens besteht darin, dass eine Entriegelung der Bedieneinrichtung beziehungsweise des Bedienhebels selbsttätig vorgenommen wird, wenn sich das Triebfahrzeug bewegt beziehungsweise eine Geschwindigkeit ungleich Null hat und beschleunigt werden soll. Es entfällt somit für den Führer des Triebfahrzeugs während der Fahrt die Notwendigkeit, zum Beschleunigen eine zusätzliche Betätigung des Bedienhebels, beispielsweise ein Drücken dieses Hebels, zum Erzeugen von Zugkraftsollwerten vorzunehmen.

Das erfindungsgemäße Verfahren kann in unterschiedlicher Weise in Abhängigkeit davon durchgeführt werden, von welcher Bauart die Bedieneinrichtung eines Triebfahrzeuges ist. So wird es als vorteilhaft angesehen, wenn bei einer Bedieneinrichtung mit elektrischer Verriegelung das Entriegeln elektrisch mittels einer elektrischen Messgröße eines Geschwindigkeitssensors erfolgt, indem mittels der elektrischen Messgröße in der elektrischen Fahrzeugsteuerung des Schienenfahrzeugs eine elektrische Entriegelung bewirkt wird. Auch bei einer solchen Bedieneinrichtung kann dann auf einen zusätzlichen Betätigungsvorgang des Bedienhebels während der Fahrt bei einer Zugkraftsollwerterzeugung nach einem Abbremsen verzichtet werden und damit die Arbeit des Führers des Triebfahrzeugs erleichtert werden.

Bei einer anderen vorteilhaften Ausführungsform des erfindungsgemäßen Verfahrens erfolgt bei einer Bedieneinrichtung mit mechanischer Verriegelung ihres Bedienhebels das Entriegeln mechanisch mittels einer elektrischen Messgröße einer Geschwindigkeitsmesseinrichtung, indem mittels der elektrischen Messgröße ein der Geschwindigkeitsmesseinrichtung nachgeordneter Aktor den Bedienhebel entriegelt. Auch bei dieser Ausführungsform des erfindungsgemäßen Verfahrens lässt sich einfach durch Auslenken des Bedienhebels während der Fahrt automatisch eine Entriegelung mittels des Aktors vornehmen, so dass auch bei dieser Ausführungsart der Bedieneinrichtung eine ergonomisch günstige Bedienung des Bedienhebels ermöglicht ist.

Bei dem erfindungsgemäßen Verfahren können Aktoren unterschiedlicher Ausführungsform zum Einsatz kommen; als besonders vorteilhaft wird es jedoch angesehen, wenn als Aktor eine ansteuerbare mechanische Sperre verwendet wird. So kommt bevorzugt ein Piezoaktor sowie auch eine Magnetspule mit einem ausfahrbaren Sperrbolzen für den Bedienhebel in Frage.

Die Erfindung betrifft ferner ein Triebfahrzeug nach Anspruch 6 mit einer Entriegelungsvorrichtung.

Eine derart ausgeführte Entriegelungsvorrichtung weist die Vorteile auf, die oben bereits im Zusammenhang mit der Erläuterung des erfindungsgemäßen Verfahrens im Einzelnen angegeben worden sind.

Die Erfindung betrifft ferner ein Triebfahrzeug nach Anspruch 7, wobei hier die Entriegelungsvorrichtung einen Aktor aufweist.

Der Aktor ist unterschiedlich ausgestaltbar; besonders vorteilhaft ist es, wenn der Aktor ansteuerbare mechanische Sperre ist. Bevorzugt ist er als Piezoaktor oder als eine Magnetspule mit ausfahrbaren Sperrbolzen ausgeführt, weil ein solcher Aktor nicht nur einfach herstellbar ist, sondern auch zuverlässig arbeitet.

Der Bedienhebel kann bei der erfindungsgemäßen Entriegelungseinrichtung unterschiedliche Funktionen aufweisen, so dass als Bedienhebel sowohl ein Zugkraftsollwertsteller oder ein kombinierter Fahr-Bremshebel in Frage kommt.

Zur weiteren Erläuterung der Erfindung ist in
- Figur 1: ein Ausführungsbeispiel einer erfindungsgemäßer Entriegelungsvorrichtung schematisch im Ruhezustand bei stehendem Triebfahrzeug, in

- Figur 2: dasselbe Ausführungsbeispiel der erfindungsgemäßen Entriegelungsvorrichtung in einem Zustand beim Anfahren des Triebfahrzeugs aus der Ruheposition heraus, in
- Figur 3: dasselbe Ausführungsbeispiel der erfindungsgemäßen Entriegelungsvorrichtung während der Fahrt des Triebfahrzeuges und in
- Figur 4: schematisch ein Ausführungsbeispiel der erfindungsgemäßen Entriegelungsvorrichtung bei einer Bedieneinrichtung mit elektrischer Verriegelung dargestellt.

Die Figur 1 zeigt einen Bedienhebel 1 eines im Übrigen nicht dargestellten Schienenfahrzeugs, der auf einer Welle 2 gelagert ist, die innerhalb eines Gehäuses 3 untergebracht ist. An seinem in der Figur 1 unteren Ende 4 ist der Bedienhebel 1 mit einer Ausnehmung 5 versehen, in die in dem hier angenommenen Ruhezustand des Triebfahrzeugs ein Sperrbolzen 6 einer Magnetspule 7 eingreift; der Sperrbolzen 6 und die Magnetspule 7 stellen eine von mehreren möglichen Ausbildungsformen des Aktors 8 dar. Dieser Aktor 8 ist mit seinem Eingang 9 über eine nur schematisch dargestellte elektrische Verbindungsleitung 10 mit dem Ausgang 11 einer Geschwindigkeitsmesseinrichtung 12 des Triebfahrzeugs verbunden.

Soll das nicht dargestellte Triebfahrzeug in Bewegung versetzt werden, dann hat - wie Figur 2 zeigt, in der übrigens mit der Fig. 1 übereinstimmende Elemente dasselbe Bezugszeichen aufweisen - der Führer des Triebfahrzeugs den Bedienhebel 1 in Richtung des Pfeils 13 nach unten zu drücken, wodurch eine Entriegelung des Bedienhebels 1 in sofern erfolgt, als dann der Sperrbolzen 6 aus der Ausnehmung 5 des Bedienhebels herausgedrückt wird; der Bedienhebel ist dann ohne Weiteres auslenkbar. Eine Wirkung der Geschwindigkeitsmesseinrichtung 12 ist in diesem Zustand nicht gegeben, weil die Geschwindigkeit zunächst Null beträgt.

Die Figur 3, in der gleiche Elemente wie in den Figuren 1 und 2 mit übereinstimmenden Bezugszeichen versehen sind - zeigt den Bedienhebel 1 in einer Position, in der er nicht mehr nach unten gedrückt ist. Man erkennt, dass aufgrund der angenommenen Geschwindigkeit des nicht dargestellten Triebfahrzeugs von der Geschwindigkeitsmesseinrichtung 12 eine elektrische Messgröße über die elektrische Verbindung 10 der Magnetspule 7 zugeführt wird, die daraufhin den Sperrbolzen 6 in sich hineinzieht und damit aus der Ausnehmung 5 (vergleiche Figur 1) heraushält. Der Bedienhebel 1 ist somit während des Fahrtzustandes von Abbremsen auf Beschleunigen ständig entriegelt, so dass zur Erzeugung von Zugkraftsollwerten der Bedienhebel 1 vom Führer des Triebfahrzeugs lediglich ausgelenkt werden muss; ein Herunterdrücken des Bedienhebels 1 während einer Geschwindigkeit ungleich Null, d.h. während der Fahrt des Triebfahrzeugs ist zur Erhöhung von Zugkraftsollwerten nicht mehr erforderlich.

In Figur 4 ist wiederum nur schematisch ein Ausführungsbeispiel der erfindungsgemäßen Entriegelungsvorrichtung für den Fall dargestellt, dass eine elektrische Fahrzeugsteuerung 20 vorhanden ist. Mit dieser elektrischen Fahrzeugsteuerung 20 ist über eine Zeitstufe 21 ein Taster 22 verbunden, der von dem Führer des auch hier nicht dargestellten Triebfahrzeugs zu betätigen ist, wenn das Triebfahrzeug aus dem Stillstand angefahren werden soll. Befindet sich das Triebfahrzeug in Fahrt, dann wird von einer Geschwindigkeitsmesseinrichtung 23 eine elektrische Messgröße M an die Fahrzeugsteuerung 20 abgegeben, in der daraufhin die Wirkung der Anordnung mit dem Taster 22 und der Zeitstufe 21 überbrückt wird, so dass der in der Regel mit einem nicht dargestellten Bedienhebel mechanisch verbundene Taster 22 zum Beschleunigen des Triebfahrzeugs während der Fahrt nicht mehr betätigt werden muss.

## Patentansprüche

1. Verfahren zum Entriegeln einer mit einem Bedienhebel (1) versehenen Bedieneinrichtung eines Triebfahrzeugs für den Betriebsübergangszustand von Abbremsen auf Beschleunigen, **dadurch gekennzeichnet, dass** die Geschwindigkeit des Triebfahrzeugs gemessen wird und bei einer Geschwindigkeit des Triebfahrzeugs ungleich Null die Bedieneinrichtung selbsttätig entriegelt wird.

2. Verfahren nach Anspruch 1, **dadurch gekennzeichnet, dass** bei einer Bedieneinrichtung mit elektrischer Verriegelung das Entriegeln elektrisch mittels einer elektrischen Messgröße (M) eines Geschwindigkeitssensors (23) erfolgt, indem mittels der elektrischen Messgröße (M) in der elektrischen Fahrzeugsteuerung (20) des Triebfahrzeugs eine elektrische Entriegelung bewirkt wird.

3. Verfahren nach Anspruch 1, **dadurch gekennzeichnet, dass** bei einer Bedieneinrichtung mit mechanischer Verriegelung ihres Bedienhebels (1) das Entriegeln mechanisch mittels einer elektrischen Messgröße einer Geschwindigkeitsmesseinrichtung (12) erfolgt, indem mittels der elektrischen Messgröße ein der Geschwindigkeitsmesseinrichtung (12) nachgeordneter Aktor (8) den Bedienhebel (1) entriegelt.

4. Verfahren nach Anspruch 3, **dadurch gekennzeichnet, dass** als Aktor (8) eine ansteuerbare mechanische Sperre (6, 7) für den Bedienhebel (1) verwendet wird.

5. Verfahren nach Anspruch 4, **dadurch gekennzeichnet, dass** als ansteuerbare mechanische Sperre eine Magnetspule (7) mit einem ausfahrbaren Sperrbolzen (6) für den Bedienhebel (1) verwendet wird.

6. Triebfahrzeug, umfassend eine mit einem Bedienhebel (1) versehene Bedieneinrichtung für den Betriebsübergangszustand von Abbremsen auf Beschleunigen, eine Entriegelungsvorrichtung für die Bedieneinrichtung und eine elektrische Fahrzeugsteuerung (20), **dadurch gekennzeichnet, dass** die Entriegelungsvorrichtung eine die Geschwindigkeit des Triebfahrzeugs messende Geschwindigkeitsmesseinrichtung (23) aufweist und die elektrische Fahrzeugsteuerung (20) mit dem Ausgang der Geschwindigkeitsmesseinrichtung (23) verbunden und derart ausgeführt ist, dass bei dem Betriebsübergangszustand von Abbremsen auf Beschleunigen und bei einem einer Geschwindigkeit ungleich Null entsprechenden Ausgangssignal der Geschwindigkeitsmesseinrichtung (23) eine elektrische Entriegelung der Bedieneinrichtung bewirkt und allein durch eine Schwenkbewegung des Bedienhebels (1) ein Beschleunigungssignal erzeugbar ist.

7. Triebfahrzeug, umfassend eine mit einem Bedienhebel (1) versehene Bedieneinrichtung für den Betriebsübergangszustand von Abbremsen auf Beschleunigen und eine Entriegelungsvorrichtung für die Bedieneinrichtung, **dadurch gekennzeichnet, dass** die Entriegelungsvorrichtung eine die Geschwindigkeit des Triebfahrzeugs messende Geschwindigkeitsmesseinrichtung (12) und einen Aktor (8) mit Eingriffsmöglichkeit in den Bedienhebel (1), wobei der Aktor (8) mit seinem Eingang an den Ausgang (11) der Geschwindigkeitsmesseinrichtung (12) angeschlossen ist, aufweist, wobei bei dem Betriebsübergangszustand von Abbremsen auf Beschleunigen und bei einem einer Geschwindigkeit ungleich Null entsprechenden Ausgangssignal der Geschwindigkeitsmesseinrichtung (12) der Aktor (8) den Bedienhebel (1) entriegelt.

8. Triebfahrzeug nach Anspruch 7, **dadurch gekennzeichnet, dass** der Aktor (8) eine ansteuerbare mechanische Sperre (6, 7) ist.

9. Triebfahrzeug nach Anspruch 8, **dadurch gekennzeichnet, dass** die ansteuerbare mechanische Sperre eine Magnetspule (7) mit ausfahrbarem Sperrbolzen (6) ist.

10. Triebfahrzeug nach einem der Ansprüche 7 bis 9, **dadurch gekennzeichnet, dass** der Bedienhebel (1) ein Zugkraftsollwertsteller oder ein kombinierter Fahr-Bremshebel ist.

## Claims

1. Method for unlocking an operating device, provided with an operating lever (1), of a traction vehicle for the transition operating state of braking to accelerating, **characterised in that** the speed of the traction vehicle is measured and when the speed of the traction vehicle is not equal to zero, the operating device is automatically unlocked.

2. Method according to claim 1, **characterised in that** with an operating device with electrical locking, the unlocking takes place electrically by means of an electrical measured variable (M) of a speed sensor (23), by an electrical unlocking being effected by means of the electrical measured variable (M) in the electrical vehicle control unit (20) of the traction vehicle.

3. Method according to claim 1, **characterised in that** with an operating device with mechanical locking of its operating lever (1), the unlocking takes place mechanically by means of an electrical measured variable of a speed measuring device (12), by an actuator (8) arranged downstream of the speed measuring device unlocking the operating lever (1) by means of the electrical measured variable.

4. Method according to claim 3, **characterised in that** a controllable mechanical stop (6, 7) for the operating lever (1) is used as an actuator (8).

5. Method according to claim 4, **characterised in that** a magnetic coil (7) with a retractable locking pin (6) for the operating lever (1) is used as a controllable mechanical stop.

6. Traction vehicle, comprising an operating device, provided with an operating lever (1), for the transition operating state of braking to accelerating, an unlocking apparatus for the operating device and an electrical vehicle control system (20), **characterised in that** the unlocking apparatus has a speed measuring device (23) which measures the speed of the traction vehicle and the electrical vehicle control system (20) is connected to the output of the speed measuring device (23) and embodied such that with the transition operating state of braking to accelerating and with an output signal of the speed measuring device (23) which corresponds to a speed which is not equal to zero, an electrical unlocking of the operating device is effected and an acceleration signal can only be generated by a pivoting motion of the operating lever (1).

7. Traction vehicle, comprising an operating device, provided with an operating lever (1), for the transition operating state of braking to accelerating and an unlocking apparatus for the operating device, **characterised in that** the unlocking apparatus has a speed measuring device (12) which measures the speed of the traction vehicle and an actuator (8) with the option of engaging into the operating lever (1), wherein the actuator (8) with its input is connected to the output (11) of the speed measuring device (12), wherein with the transition operating state of braking to accelerating and with an output signal of the speed measuring device (12) which corresponds to a speed which is not equal to zero, the actuator (8) unlocks the operating lever (1).

8. Traction vehicle according to claim 7, **characterised in that** the actuator (8) is a controllable mechanical stop (6, 7).

9. Traction vehicle according to claim 8, **characterised in that** the controllable mechanical stop is a magnetic coil (7) with a retractable locking pin (6).

10. Traction vehicle according to one of claims 7 to 9, **characterised in that** the operating lever (1) is a tractive force setpoint controller or a combined drive/brake lever.

## Revendications

1. Procédé de déverrouillage d'un dispositif de commande, pourvu d'un levier ( 1 ) de commande, d'un véhicule automoteur pour l'état de passage du fonctionnement du freinage à l'accélération, **caractérisé en ce que** l'on mesure la vitesse du véhicule automoteur et, si la vitesse du véhicule automoteur est différente de zéro, on déverrouille automatiquement le dispositif de commande.

2. Procédé suivant la revendication 1, **caractérisé en ce que**, pour un dispositif de commande ayant un verrouillage électrique, le verrouillage s'effectue électriquement au moyen d'une grandeur ( M ) de mesure électrique d'un capteur ( 23 ) de vitesse, par le fait que l'on provoque un déverrouillage électrique au moyen de la grandeur ( M ) de mesure électrique dans la commande ( 20 ) électrique du véhicule automoteur.

3. Procédé suivant la revendication 1, **caractérisé en ce que** pour un dispositif de commande ayant un verrouillage mécanique de son levier ( 1 ) de commande, le déverrouillage s'effectue mécaniquement au moyen d'une grandeur électrique de mesure d'un dispositif ( 12 ) de mesure de vitesse, par le fait qu'au moyen de la grandeur électrique de mesure un actionneur ( 8 ), monté après le dispositif ( 12 ) de mesure de vitesse, déverrouille le levier ( 1 ) de commande.

4. Procédé suivant la revendication 3, **caractérisé en ce qu'**on utilise comme actionneur ( 8 ) un blocage ( 6, 7 ) mécanique excitable du levier ( 1 ) de commande.

5. Procédé suivant la revendication 4, **caractérisé en ce qu'**on utilise comme blocage mécanique excitable une bobine ( 7 ) d'électro-aimant ayant un axe ( 6 ) de blocage escamotable pour le levier ( 1 ) de commande.

6. Véhicule automoteur comprenant un dispositif de commande pourvu d'un levier ( 1 ) de commande, de l'état de passage de fonctionnement du freinage à l'accélération, un dispositif de déverrouillage du levier de commande et une commande ( 20 ) électrique du véhicule, **caractérisé en ce que** le dispositif de déverrouillage a un dispositif ( 23 ) de mesure de vitesse mesurant la vitesse du véhicule automoteur et la commande ( 20 ) électrique du véhicule est reliée à la sortie du dispositif ( 23 ) de mesure de vitesse et est réalisée de manière à ce que, lors de l'état de passage du fonctionnement du freinage à l'accélération et pour un signal de sortie du dispositif ( 23 ) de mesure de la vitesse correspondant à une vitesse différente de zéro, un déverrouillage électrique du dispositif de commande est provoqué et un signal d'accélération peut être produit seulement par un mouvement de pivotement du levier ( 1 ) de commande.

7. Véhicule automoteur comprenant un dispositif de commande, pourvu d'un levier de commande, pour l'état de passage du fonctionnement du freinage à l'accélération et un dispositif de déverrouillage du levier de commande, **caractérisé en ce que** le dispositif de déverrouillage a un dispositif ( 12 ) de mesure de vitesse, mesurant la vitesse du véhicule automoteur et un actionneur ( 8 ) ayant une possibilité d'intervenir dans le levier ( 1 ) de commande, l'actionneur ( 8 ) étant, par son entrée, raccordé à la sortie ( 11 ) du dispositif ( 12 ) de mesure de vitesse, dans lequel, lors de l'état de passage du fonctionnement du freinage à l'accélération et pour un signal de sortie correspondant à une vitesse non nulle du dispositif ( 12 ) de mesure de vitesse, l'actionneur ( 8 ) déverrouille le levier ( 1 ) de commande.

8. Véhicule automoteur suivant la revendication 7, **caractérisé en ce que** l'actionneur ( 8 ) est un blocage ( 6, 7 ) mécanique excitable.

9. Véhicule automoteur suivant la revendication 8, **caractérisé en ce que** blocage mécanique excitable est une bobine ( 7 ) d'électro-aimant à axe ( 6 ) de blocage escamotable.

10. Véhicule automoteur suivant l'une des revendications 7 à 9, **caractérisé en ce que** le levier ( 1 ) de commande est un régleur de valeur de consigne de force de traction ou un levier marche-frein combiné.
